# EUROPÄISCHE PATENTSCHRIFT

(11) **EP 0 591 686 B1**
(45) Veröffentlichungstag und Bekanntmachung des Hinweises auf die Patenterteilung: **05.02.1997**
(21) Anmeldenummer: 93114204.6
(22) Anmeldetag: 04.09.1993
(51) Int. Cl.: H01T 13/04, H01T 13/06

(54) **Verbindungsteil einer Zündanlage**
Connecting element for ignition device
Elément de connexion pour dispositif d'allumage

(30) Priorität: 09.10.1992 DE 4234077
(43) Veröffentlichungstag der Anmeldung: 13.04.1994
(73) Patentinhaber: ROBERT BOSCH GMBH, 70442 Stuttgart (DE)
(72) Erfinder: Benedikt, Walter,Ing.(grad.), D-70806 Kornwestheim (DE); Vogel, Manfred, Dipl.-Ing., D-71254 Ditzingen-Heimerdingen (DE); Herden, Werner,Dr.Dipl.-Ing., D-70839 Gerlingen (DE)

(56) Entgegenhaltungen:
- DE-A- 3 015 611
- DE-A- 3 730 118
- DE-B- 1 232 399
- GB-A- 927 725
- GB-A- 2 184 898

## Beschreibung

### Stand der Technik

Die Erfindung betrifft ein Verbindungsteil einer Zündanlage entsprechend der Gattung des Patentanspruchs 1.

Durch die DE-A-3 730 118 ist ein gattungsgemäßes Verbindungsteil einer Zündanlage bekannt. Das Verbindungsteil, das durch seine Verwendung als Zündkerzenstecker ausgebildet und zwischen einer Zündspule und einer Zündkerze angeordnet ist, weist ein Hochspannungsschaltelement in Form einer Vorfunkenstrecke und über seine Gesamtlänge einen Kondensator mit einer, eine hohe Zündenergie ermöglichenden großen Kapazität auf. In den gasgefüllten Innenraum dieses Gasentladungselements ragen zwei Elektroden, von denen die eine an Massepotential und die andere, unter Zwischenschaltung eines Entstörwiderstandes, am Ausgang einer Zündspule angeschlossen ist. Beim Anlegen einer hohen Spannung, die über der zur Bildung von Zündfunken erforderlichen Zündspannung an den Zündkerzenelektroden liegt, kommt es innerhalb des Gasentladungselements zu einer Ionisierung des Gases bzw. zu einer schlagartigen Ausbildung einer niederohmigen Funkenstrecke in der Art eines Lichtbogens, bei dem unter Energieumsetzung hohe Temperaturen entstehen.

In nachteiliger Weise benötigt dieses Hochspannungsschaltelement eine Zündspule mit hoher Ausgangsspannung, es weist in der sogenannten Durchbruchsphase, in der es elektrisch leitend wird, durch die Energieumsetzung einen Energieverlust auf, der zu einem Verschleiß der Elektroden führt und die Haltbarkeit des Hochspannungsschaltelements begrenzt.

### Vorteile der Erfindung

Bei der erfindungsgemäßen Anordnung mit den kennzeichnenden Merkmalen des Anspruchs 1 werden die im Stand der Technik dargelegten Nachteile vermieden und mit einfachen Maßnahmen ein Verbindungsteil einer Zündanlage verwirklicht, mit dem die Zündanlage ein niedriges Spannungsniveau aufweist und das mit geringen Energieverlusten verschleißfrei arbeitet. Dazu ist das Hochspannungsschaltelement als Kippdiode und damit als ein Halbleiterbauelement ausgebildet. Dieses Hochspannungsschaltelement, das bei einer von der Zündspule der Zündanlage zugeführten Kippspannung sprungartig vom elektrisch sperrenden in einen elektrisch leitenden Zustand übergeht und die nachgeordnete Zündkerze mit einem Spannungssprung beaufschlagt, ermöglicht es, die Einflüsse von Nebenschlüssen an der Zündkerze, die die Bildung der Zündfunken an den Elektroden der Zündkerze erschweren, weitgehend zu eliminieren.

Voraussetzung dafür ist, daß der durch das Hochspannungsschaltelement ausgelöste Spannungssprung die zur Bildung von Zündfunken erforderliche Zündspannung an den Kerzenelektroden erreicht. Der Spannungssprung ist eine Teilspannung der Kippspannung, die bauteilspezifisch von der Ausgestaltung des Hochspannungsschaltelements abhängt. Die Kippspannung wiederum ist um eine Verlustspannung kleiner als die Ausgangsspannung der Zündspule.

Betrachtet man die Zündanlage entsprechend dem Energiefluß von der Zündspule ausgehend zur Zündkerze hin, so ist die Verlustspannung, die sich auf Grund der Kapazitätsverteilung in der Zündanlage ergibt, bezogen auf den Ort des Hochspannungsschaltelements um so größer, je größer die Summe der vorgelagerten mit der nachgelagerten Kapazität, gegenüber der vorgelagerten Kapazität ist. Aus diesem Grund ist dem Isolierstoffgehäuse des Verbindungsteils eine nur die Kapazität des Bereichs zwischen Hochspannungsschaltelement und Anschlußelement erhöhende Anordnung zugeordnet, was die Verwendung eines Hochspannungsschaltelements mit niedriger Kippspannung und als Folge davon auch die Verwendung einer Zündspule mit geringer Ausgangsspannung ermöglicht, so daß die Herstellkosten der Zündanlage niedrig sind.

Vorteilhafte Weiterbildungen der Erfindung sind in den Unteransprüchen beschrieben.

### Zeichnung

Ein Ausführungsbeispiel der Erfindung ist in der Zeichnung dargestellt und in der Figurenbeschreibung näher erläutert. Es zeigt die einzige Figur in einer Schnittdarstellung die Zündanlage ausschnittsweise in vereinfachter Form.

### Beschreibung eines Ausführungsbeispiels

Bei der beschriebenen Anordnung handelt es sich um das Verbindungsteil einer Zündanlage für eine Mehrzylinder-Brennkraftmaschine, das durch seine Verwendung als Zündkerzenstecker dient und bei der für jeden Zylinder eine eigene Zündeinheit mit einer Zündspule und einem darin integrierten Zündkerzenstecker verwendet wird.

Die einzige Figur zeigt im Querschnitt ausschnittsweise einen Zylinderkopf 11 einer Brennkraftmaschine mit einer, in nicht näher dargestellter Weise daran befestigten Zündeinheit 12, deren eine Zündspule 13 nur angedeutet ist und deren einer Zündkerzenstecker 14 mit einer, in einem Kerzenschacht 16 des Zylinderkopfes 11 befestigten Zündkerze 17 verbunden ist.

Der Zündkerzenstecker 14 mit einer Längsachse 18 weist einen in der Grundform zylindrischen Aufbau auf mit einer außenliegenden, aus Silikongummi bestehenden Hülle 19, einem im Spritzgußverfahren hergestellten duroplastischen, in der Außenform zylindrischen Isolierstoffgehäuse 20, in das ein stiftförmiges Verbindungselement 21 und ein damit elektrisch in Reihe geschalteter, mit einer zylindrischen Außenform versehenes Hochspannungsschaltelement 22, das als Kippdiode ausgebildet ist, direkt eingebettet sind.

An dem freien Ende des Verbindungselements 21 ist ein aus dem Isolierstoffgehäuse 20 heraustretendes Anschlußelement 23 für den nicht mehr dargestellten Hochspannungsanschluß der Zündspule 13 und an dem freien Ende des Hochspannungsschaltelements 22 ein Anschlußteil 24 in dem Isolierstoffgehäuse 20 eingebettet mit an der Stirnseite des Isolierstoffgehäuses 20 angeordneter Öffnung für die Aufnahme eines Anschlußstiftes 26 der Zündkerze 17. Die Zündkerze 17 ist in üblicher Weise in einer Gewindebohrung 27 des Zylinderkopfes 11 eingeschraubt und sie trägt endseitig, dem Anschlußstift 26 entgegengesetzt, eine Masseelektrode 28 und eine Mittelelektrode 29, zwischen denen, bei Anliegen einer Zündspannung an der Mittelelektrode 29, ein Funkenüberschlag stattfindet.

Bezogen auf den Einbauort des Hochspannungsschaltelements 22 ergibt sich entlang der beschriebenen Anordnung in Richtung des Energieflusses von der Zündspule 13 zur Zündkerze 17 eine Kapazitätsverteilung mit einer Vorkapazität, bestehend aus der Kapazität der Zündspule 13 und des sich daran anschließenden Teils des Zündkerzensteckers 14 vor dem Einbauort des Hochspannungsschaltelements 22 gegenüber Erdpotential und einer Nachkapazität gegenüber Erdpotential, bestehend aus der Kapazität des Teils des Zündkerzensteckers 14 zwischen dem Hochspannungsschaltelement 22 und der Zündkerze 17, sowie der Kapazität der Zündkerze 17. Diese beiden Kapazitäten ergeben sich ohne eine zusätzliche Fremdbeschaltung aus der Bauart und der Anbringung am Einbauort der genannten Bauteile, insbesondere aus ihrem Abstand zum auf Erdpotential liegenden Zylinderkopf 11.

An dem Zündkerzenstecker 14 ist erfindungsgemäß zwischen dem Anschlußelement 23 und dem Anschlußteil 24 an einer Außenseite 31 des Isolierstoffgehäuses 20 ein hohlzylindrischer Metallbecher 32 und an einem Außenmantel 33 der Hülle 19 ein metallischer, hohlzylindrischer Schirm 34 angebracht. Der Metallbecher 32 ist über das Anschlußelement 23 elektrisch mit dem Hochspannungsanschluß der Zündspule 13 verbunden und der metallische Schirm 34 ist, über außen an dem Schirm 34 angebrachte federnde Laschen 36 in Kraftschluß und in elektrischer Verbindung mit dem auf Erdpotential liegenden Zylinderkopf 11. Prinzipiell kann der Schirm 34 auch eine Schirmspannung aufweisen, deren Betrag zwischen dem der Ausgangsspannung der Zündspule 13 und dem Erdpotential liegt und der Schirm 34 kann zusammen mit der Zündspule 13 über Befestigungselemente am auf Erdpotential liegenden Zylinderkopf 11 elektrisch leitend befestigt sein.

Somit ist zwischen dem Metallbecher 32 und dem Schirm 34 eine Kapazität gebildet, mit einem Teil der Hülle 19 als Dielektrikum. Diese Kapazität ist umso größer, je größer der Betrag der Schirmspannung und je geringer die Dicke des Dielektrikums, die nicht mehr als 3 mm beträgt, ist.

Die beschriebene Anordnungsdarstellung ergibt den folgenden Funktions- und Wirkungsablauf. Beim Betrieb der Zündanlage liegt an dem mit dem Hochspannungsanschluß der Zündspule 13 verbundenen Anschlußelement 23 des Zündkerzensteckers 14 die Ausgangsspannung der Zündspule 13 an. Das Anschlußelement 23 ist über das Verbindungselement 21 mit dem Hochspannungsschaltelement 22 verbunden. Dieses geht beim Erreichen einer Kippspannung sprungartig von einem elektrisch sperrenden Zustand in einen elektrisch leitenden Zustand reversibel über. An dem, dem Verbindungselement 21 abgewandten Ende des Hochspannungsschaltelements 22 wird beim Umschalten in den leitenden Zustand eine Spannung, im folgenden als Spannungssprung bezeichnet, abgegeben, der geringer als die Kippspannung ist. Der Spannungssprung gelangt auf das Anschlußteil 24 für die Aufnahme des Anschlußstiftes 26 der Zündkerze 17. Diese weist in ihrem Längsverlauf einen Entstörwiderstand 37 und endseitig die Mittelelektrode 29 auf, der, gesteuert durch das Hochspannungsschaltelement 22, gegenüber der auf Erdpotential liegenden benachbarten Masseelektrode 28 im Durchschaltzustand des Hochspannungsschaltelements 22 der Spannungssprung zufließt. Die letztlich auftretende Zündspannung führt in bekannter Weise durch Funkenüberschlag zwischen der Mittelelektrode 29 und der Masseelektrode 28 zu einer Entzündung eines Kraftstoffs-Luft-Gemisches in einem zugehörigen Zylinder der Brennkraftmaschine.

Der Spannungssprung ist eine Teilspannung der Kippspannung, die bauteilspezifisch von der Ausgestaltung des Hochspannungsschaltelements 22 abhängt. Die Kippspannung wiederum ist um eine Verlustspannung kleiner als die Ausgangsspannung der Zündspule.

Die Verlustspannung ist durch die Kapazitätsverteilung in dem Zündkerzenstecker 14 veränderbar. Sie ist umso größer, je größer, bezogen auf den Ort des Hochspannungsschaltelements 22 und in Richtung des Energieflusses von der Zündspule 13 zur Zündkerze 17 betrachtet, die Summe der Vor- und Nachkapazität gegenüber der Vorkapazität ist. Durch eine separate Anhebung der Vorkapazität wird diese Verlustspannung vermindert, was durch die Kapazität, die zwischen Metallbecher 32 und Schirm 34 gebildet wird und die in Richtung des Energieflusses vor dem Hochspannungsschaltelement 22 liegt, verwirklicht wird.

Damit lassen sich Zündanlagen realisieren, die, bei einer vorgegebenen Zündspannung, ein Hochspannungsschaltelement 22 mit niedriger Kippspannung und eine Zündspule 13 mit niedriger Ausgangsspannung aufweisen und die dadurch, bei einem Zugewinn an Betriebssicherheit, kostengünstiger zu fertigen sind.

## Patentansprüche

1. Verbindungsteil einer Zündanlage, zur Anordnung zwischen einer Zündspule (13) und einer Zündkerze (17) zum Einbau in einen Zylinderkopf einer Brennkraftmaschine, mit einem Isolierstoffgehäuse (20), in dem ein Hochspannungsschaltelement (22) eingebettet ist, mit einem, an einem Ende des Isolierstoffgehäuses (20) angeordneten, zumindest mittelbar mit dem einen Pol des Hochspannungsschaltelements (22) verbundenen Anschlußelement (23), an dem ein Hochspannungsanschluß der Zündspule (13) unmittelbar anschließbar ist, mit einem, an dem anderen Ende des Isolierstoffgehäuses (20) angeordneten, zumindest mittelbar mit einem anderen Pol des Hochspannungsschaltelements (22) verbundenen Anschlußteil (24) für die Aufnahme eines Anschlußstiftes (26) der Zündkerze (17) und mit einer, zwischen dem Anschlußelement (23) und dem auf Erdpotential liegenden Zylinderkopf (11) vorhandenen kondensator, dadurch gekennzeichnet, daß das Hochspannungsschaltelement (22), als eine Kippdiode ausgebildet ist, daß der Kondensator (32, 34) doppelwandig ist und daß zwischen dem Anschlußelement (23) und dem Hochspannungsschaltelement (22) an einer Außenseite des Isolierstoffgehäuses (20) ein den einen Kondensatorpol bildender und elektrisch an der Ausgangsspannung der Zündspule (13) angeschlossener Metallbecher (32) angeordnet ist, wobei der Metallbecher (32) von einem, das Dielektrikum des Kondensators (32, 34) bildenden Isolierstoffmantel (19) umschlossen ist und der Isolierstoffmantel (19) von einem, den anderen Kondensatorpol bildenden metallischen Schirm (34) umgeben ist.

2. Verbindungsteil nach Anspruch 1, dadurch gekennzeichnet, daß das Hochspannungsschaltelement (22) bei Anlage einer Kippspannung von einem elektrisch sperrenden in einen elektrisch leitenden Zustand reversibel übergeht, der Hochspannungsanschluß der Zündspule (13)) eine über der Kippspannung liegende Ausgangsspannung der Zündspule (13) führt und der Schirm (34) eine unter der Ausgangsspannung der Zündspule (13) liegende Spannung trägt.

3. Verbindungsteil nach Anspruch 2, dadurch gekennzeichnet, daß der Schirm (34) elektrisch auf Erdpotential liegt.

4. Verbindungsteil nach Anspruch 3, dadurch gekennzeichnet, daß an dem Schirm (34) federnde Laschen (36) angebracht sind, die im Kraftschluß und in elektrischer Verbindung mit dem auf Erdpotential liegenden Zylinderkopf (11) stehen.

5. Verbindungssteil nach Anspruch 4, dadurch gekennzeichnet, daß der Schirm (34) zusammen mit der Zündspule (13) am Zylinderkopf (11) befestigt ist und in elektrischer Verbindung mit dem auf Erdpotential liegenden Zylinderkopf (11) steht.

## Claims

1. Connecting part of an ignition system, for arrangement between an ignition coil (13) and a spark plug (17) for installation in a cylinder head of an internal combustion engine, having an insulating material housing (20) in which a high-voltage switching element (22) is embedded, having a connecting element (23) which is arranged at one end of the insulating material housing (20), is connected at least indirectly to one pole of the high-voltage switching element (22) and to which a high-voltage connection of the ignition coil (13) can be directly connected, having a connecting part (24), which is arranged at the other end of the insulating material housing (20) and is connected at least indirectly to another pole of the high-voltage switching element (22), for holding a connecting pin (26) of the spark plug (17), and having a capacitor which is provided between the connecting element (23) and the cylinder head (11), which is at earth potential, characterized in that the high-voltage switching element (22) is designed as a breakover diode, in that the capacitor (32, 34) is double-walled, and in that a metal cup (32), which forms one capacitor pole and is electrically connected to the output voltage of the ignition coil (13), is arranged between the connecting element (23) and the high-voltage switching element (22) on one outer side of the insulating material housing (20), the metal cup (32) being enclosed by an insulating material casing (19) which forms the dielectric of the capacitor (32, 34), and the insulating material casing (19) being surrounded by a metallic screen (34) which forms the other capacitor pole.

2. Connecting part according to Claim 1, characterized in that the high-voltage switching element (22) changes from an electrically switched-off state to an electrically conductive state when a breakover voltage is applied, and the high-voltage connection of the ignition coil (13) carries an output voltage, which is above the breakover voltage, of the ignition coil (13), and the screen (34) carries a voltage which is below the output voltage of the ignition coil (13).

3. Connecting part according to Claim 2, characterized in that the screen (34) is electrically connected to earth potential.

4. Connecting part according to Claim 3, characterized in that lugs (36) are fitted which are sprung on the screen (34) and are connected electrically and in a force-fitting manner to the cylinder head (11), which is at earth potential.

5. Connecting part according to Claim 4, characterized in that the screen (34) is mounted, together with the ignition coil (13), on the cylinder head (11) and is electrically connected to the cylinder head (11), which is at earth potential.

## Revendications

1. Elément de connexion pour une installation d'allumage, destiné à être monté entre une bobine d'allumage (13) et une bougie d'allumage (17) dans la culasse d'un moteur à combustion interne, comprenant un boîtier isolant (20) dans lequel est noyé un élément de commutation à haute tension (22), un élément de branchement (23) prévu à une extrémité du boîtier en matière isolante (20), et qui est au moins indirectement raccordable à un pôle de l'élément de commutation à haute tension (22), pôle auquel peut être relié directement un élément de branchement à haute tension de la bobine d'allumage (13), un élément de connexion (24) prévu à l'autre extrémité du boîtier en matière isolante (20), et qui est relié au moins indirectement à un autre pôle de l'élément de commutation à haute tension (22), pour recevoir une tige de branchement (26) de la bougie d'allumage (17) et un condensateur entre l'élément de branchement (23) et la culasse (11) qui est au potentiel de la masse,
caractérisé en ce que
l'élément de commutation à haute tension (22) est une diode basculante, le condensateur (32, 34) est à double paroi et entre l'élément de branchement (23) et l'élément de commutation à haute tension (22), sur une face extérieure du boîtier de matière isolante (20), il y a une coupelle métallique (32) formant le pôle du condensateur et reliée électriquement à la tension de sortie de la bobine d'allumage (13), la coupelle métallique (32) étant entourée par une enveloppe isolante (19) formant le diélectrique du condensateur (32, 34), et l'enveloppe isolante (19) est entourée par un écran métallique (34) qui forme l'autre pôle du condensateur.

2. Elément de connexion selon la revendication 1,
caractérisé en ce que
l'élément de commutation à haute tension (22), lorsqu'est appliquée une tension de basculement, commute de manière réversible de l'état électriquement coupé à l'état électriquement conducteur, le branchement de haute tension de la bobine d'allumage (13) conduisant une tension de sortie de la bobine d'allumage (13) qui dépasse la tension de basculement, et l'écran (34) est à une tension inférieure à la tension de sortie de la bobine d'allumage (13).

3. Elément de connexion selon la revendication 2,
caractérisé en ce que
l'écran (34) est mis électriquement à la masse.

4. Elément de connexion selon la revendication 3,
caractérisé en ce que
des pattes élastiques (36) sont prévues sur l'écran (34), ces pattes étant dans le flux de la force et en liaison électrique avec la culasse (11) qui est à la masse.

5. Elément de connexion selon la revendication 4,
caractérisé en ce que
l'écran (34) ainsi que la bobine d'allumage (13) sont fixés à la culasse (11) et sont en liaison électrique avec la culasse (11) qui est à la masse.
